# FASCICULE DE BREVET EUROPEEN

(11) **EP 1 393 777 B1**
(45) Date de publication et mention de la délivrance du brevet: **21.02.2007**
(21) Numéro de dépôt: 03356127.5
(22) Date de dépôt: 28.08.2003
(51) Int. Cl.: A62B 35/04

(54) **Tete de potelet**
Strebekopf
Struthead

(30) Priorité: 29.08.2002 FR 0210731
(43) Date de publication de la demande: 03.03.2004
(73) Titulaire: Gamesystem, 38330 Montbonnot Saint Martin (FR)
(72) Inventeur: Cuny, Bernard Georges, 38410 Uriage (FR)
(74) Mandataire: Myon, Gérard Jean-Pierre

(56) Documents cités:
- EP-A- 0 496 028
- WO-A-99/27213
- FR-A- 1 315 110
- FR-A- 2 755 236

## Description

L'invention a trait à un potelet tubulaire assurant l'interface entre un point d'ancrage et une structure porteuse. Elle concerne plus particulièrement une tête de potelet assurant la protection d'une des extrémités du potelet et l'arrimage d'un organe d'ancrage ainsi qu'un équipement de protection comprenant, entre autres, une telle tête de potelet.

Dans le domaine des équipements de protection, un dispositif d'ancrage est destiné à la prévention des chutes en hauteur lors d'interventions sur les toitures, les façades d'immeubles ou les ponts. Il comprend généralement un harnais relié, par l'intermédiaire d'une longe, à un câble assurant le maintien de cette dernière.

Il est connu de maintenir le câble sur la structure porteuse, généralement la structure sur laquelle a lieu l'intervention en hauteur, par des supports - couramment dénommés « potelets » - tubulaires et métalliques. Ces potelets, afin d'assurer pleinement dans le temps leurs fonctions d'ancrage et de maintien, doivent être préservés de la corrosion et donc protégés contre les intempéries. Il est connu d'assurer cette protection par une tête de potelet coiffante, généralement métallique, fixée de façon permanente par des moyens connus à une plaque, elle aussi métallique, mécano-soudée à une extrémité du potelet avant galvanisation.

Ceci a pour conséquence qu'une fois la plaque mécano-soudée, le potelet a une longueur fixe ne permettant plus d'adapter la distance entre le câble et la structure porteuse. De plus, cette opération ne peut se faire que préalablement à l'installation du dispositif d'ancrage sur la structure porteuse. Les délais nécessaires à ce montage s'ajoutent à ceux du traitement anti-corrosion des potelets d'ancrage.

Il est également connu que les têtes de potelet fabriquées en zinc par emboutissage, ne présentent pas une rigidité suffisante pour que le stockage du potelet complet muni de sa tête de potelet soit envisagé sans risque de déformation de cette dernière.

Une solution connue consiste à fabriquer des têtes de potelet en acier et à les souder directement sur une extrémité du potelet. Un tel potelet est connu par l'intermédiaire du document FR-A-2755236. Outre un coût de matière première relativement élevé, la galvanisation de l'ensemble se révèle délicate à réaliser.

C'est à ces inconvénients qu'entend plus particulièrement remédier l'invention en proposant une tête de potelet rigide, peu onéreuse et facile à fixer sur les différents potelets couramment utilisés.

A cet effet, l'invention a pour objet une tête de potelet pour un potelet comprenant un élément tubulaire et assurant l'arrimage d'un point d'ancrage destiné à prévenir les chutes, ladite tête de potelet, fixée à l'extrémité supérieure de l'élément tubulaire, permettant le maintien d'un ancrage par des moyens de fixation tout en assurant une protection contre la corrosion de l'élément tubulaire en obturant ladite extrémité par une partie coiffante, caractérisée en ce que la tête de potelet est montée de façon amovible sur l'extrémité supérieure de l'élément tubulaire et comprend un organe de positionnement sur cette extrémité, cet organe étant situé sur une face de la partie coiffante de la tête et des moyens situés sur ladite face et assurant, après insertion dans l'extrémité supérieure de l'élément tubulaire, le blocage de la tête de potelet sur celle-ci .

Grâce à l'invention, la tête de potelet est fixée sur le potelet lors de l'installation du dispositif d'ancrage sur la structure porteuse, d'où une mise en oeuvre plus aisée et plus rapide et une possibilité d'ajuster la longueur du potelet lors de son installation. Il est également possible de changer la tête du potelet sans désolidariser ce dernier de la structure porteuse.

Selon des aspects avantageux mais non obligatoires de l'invention, la tête de potelet incorpore une ou plusieurs des caractéristiques suivantes :
- La partie coiffante de la tête de potelet comprend, sur une partie de sa face en contact avec l'extrémité supérieure de l'élément tubulaire du potelet, un logement de réception d'un bord de cette extrémité. Ce logement a des dimensions suffisantes pour coopérer avec des parois d'épaisseurs différentes de l'extrémité supérieure de l'élément tubulaire du potelet.
- La tête de potelet comprend, sur la face en contact avec l'extrémité supérieure de l'élément tubulaire du potelet, un élément tronconique destiné à être inséré dans cette extrémité et un coin creux tronconique se déplaçant en direction de l'élément tronconique sous l'action d'un organe de traction et de blocage.
- Des surfaces externes tronconiques de l'élément et du coin tronconiques coopèrent, respectivement et de manière simultanée, avec des surfaces inclinées complémentaires d'au moins un organe d'appui sur la paroi interne de l'extrémité supérieure de l'élément tubulaire du potelet.
- Au moins un organe d'appui est situé entre l'élément et le coin tronconiques, de sorte que le rapprochement de ces derniers provoque un déplacement radial et centrifuge simultané de cet organe d'appui. L'élément tronconique comprend au moins un moyen de guidage vertical d'au moins un organe d'appui. Ce moyen de guidage comprend une ou plusieurs paires de languettes verticales disposées de part et d'autre de l'organe d'appui.
- La tête de potelet comprend également un organe de traction et de blocage destiné à s'insérer longitudinalement dans l'élément et dans le coin tronconiques pour assurer simultanément leur rapprochement et le déplacement radial de l'organe d'appui.
- L'organe de traction et de blocage assure le maintien d'au moins un organe d'appui en position bloquée contre la paroi interne de l'extrémité supérieure de l'élément tubulaire du potelet.

L'invention concerne également un équipement de protection destiné à prévenir les chutes en hauteur comprenant au moins un dispositif d'ancrage arrimé à une structure porteuse par au moins un potelet comprenant un élément tubulaire muni d'une tête de potelet telle que précédemment décrite.

Un tel équipement est plus facile à installer, plus adaptable aux différentes structures porteuses et plus économique en terme de stockage que ceux de l'état de la technique. Une telle tête de potelet offre une résistance à l'arrachement importante. Cette résistance s'accroît lorsque le rapprochement de l'élément et du coin tronconiques augmente sous l'action de l'organe de traction et de blocage, le ou les organe(s) d'appui exerçant une pression supérieure sur la paroi interne de l'élément tubulaire.

L'invention sera mieux comprise et d'autres avantages de celle-ci apparaîtront plus clairement à la lumière de la description qui va suivre de deux modes de réalisation d'une tête de potelet conforme à l'invention, donnée uniquement à titre d'exemple et faite en référence aux dessins annexés dans lesquels :
- la figure 1 est une vue générale d'un potelet d'arrimage d'un point d'ancrage pourvu d'une tête de potelet conforme à l'invention ;
- la figure 2 est une vue en perspective des différents éléments d'une tête de potelet représentée à la figure 1, avant sa mise en place sur l'extrémité supérieure tubulaire d'un tube de potelet ;
- les figures 3 et 4 sont des vues en coupe longitudinale selon le plan de coupe BB' de la figure 1, de l'extrémité supérieure tubulaire de deux potelets de diamètres internes différents, avec la tête de potelet en place ; et
- la figure 5 est une vue analogue à la figure 2 pour un potelet conforme au second mode de réalisation de l'invention.

Le dispositif d'ancrage partiellement représenté à la figure 1 comprend un potelet 1 constitué d'un tube 2 surmonté d'une tête de potelet 3 sur laquelle est fixé un câble 4 via un point d'ancrage fixe 5. Le potelet 1 est fixé à une structure porteuse par tout moyen approprié.

Pour un tube 2 de section circulaire, la tête de potelet 3, dont la forme générale est celle d'un champignon fabriqué en un matériau métallique, comprend une coiffe 6 circulaire avec des rebords 7 de dimensions suffisantes pour protéger contre les intempéries les parois externes 8 de l'extrémité supérieure 9 du tube 2.

La coiffe 6 présente, sur sa face inférieure 10 venant au contact de l'extrémité 9, une jupe circulaire 11 en relief, centrée sur un axe AA'.

Cette même face 10 comporte un cône tronqué 12 concentrique à la jupe 11 et situé à l' intérieur de celle-ci. Le cône 12 et la jupe 11 définissent ensemble un espace annulaire E. Ce cône 12 est relié à la face 10 par sa grande base. Il comprend, sur sa paroi externe, plusieurs languettes 13. Ces languettes 13 sont en forme de trapèze rectangle et sont fixées par leur petite base sur la paroi externe du cône tronqué 12. Elles s'étendent ainsi radialement le long de la paroi du cône tronqué 12 selon des directions radiales par rapport à l'axe AA'. Ces languettes 13 se prolongent au-delà de la petite base 12a du cône tronqué 12, de manière à ce que la partie angulaire des languettes 13 soit la plus éloignée possible du cône tronqué 12, longitudinalement et radialement. Les languettes 13 sont regroupées par paires, celles-ci étant régulièrement espacées sur la paroi du cône 12.

La tête de potelet 3 comprend également des ailettes 14 et un coin 15.

Les ailettes 14 sont des éléments pleins, plans, de faibles épaisseurs et globalement en forme de trapèze.

Le coin 15 se présente également sous la forme d'un cône tronqué. Une tête de potelet 3 pré-assemblée comprend une partie coiffante 6, des ailettes 14 et un cône 15 reliés ensemble par une tige filetée 17. Cette tige filetée 17 est introduite dans la tête de potelet 3 par la grande base du cône 12 débouchant sur la face supérieure 18 de la tête de potelet 3. La tige filetée 17 traverse le cône 12 et relie ce dernier au coin 15 sur lequel elle est bloquée par un écrou 20.

Le cône 12 et le coin 15 sont disposés de manière à ce que leurs parties tronquées 12a, 15a soient en face l'une de l'autre. On positionne verticalement entre ces deux pièces les ailettes 14 en faisant coïncider respectivement leurs deux côtés inclinés 14a, 14b avec les parois externes tronconiques 12b et 15b des pièces 12 et 15.

Dans cette position, les ailettes 14 ont leurs grandes bases 14c orientées vers l'extérieur. Comme le montrent les figures 3 et 4, lorsqu'on positionne la tête de potelet 3 sur l'extrémité 9, cette dernière est logée entre l'anneau 11 et le cône 12. Le bord libre 9a de cette extrémité 9 occupe l'espace E situé entre l'anneau 11 et le cône 12.

Lorsque l'on visse la tige filetée 17, l'écrou 20, qui est bloqué en rotation dans un logement de forme complémentaire 21 ménagé dans la partie creuse du coin 15, entraîne ce dernier en translation vers le cône 12. Le rapprochement ainsi effectué entre ces deux pièces provoque une fermeture du secteur angulaire défini par leurs parois tronconiques respectives 12b, 15b. Ceci provoque un déplacement radial vers l'extérieur des ailettes 14. Ces dernières restent maintenues dans une position globalement verticale par les languettes 13 qui les guident.

Ainsi, les grandes bases 14c des ailettes 14 viennent en appui contre la paroi interne 9b de l'extrémité 9. Les efforts radiaux, dirigés vers l'extérieur de l'extrémité tubulaire 9, sont suffisants pour assurer le blocage en place de la tête de potelet 3. Plus le diamètre interne de l'extrémité 9 est important, plus il faut rapprocher le cône 12 et le coin 15 pour générer un appui des ailettes 14 sur la paroi interne de l'extrémité 9. Ceci est illustré par les figures 3 et 4 où la paroi de l'extrémité 9 a des épaisseurs différentes.

Une tête de potelet comprenant au moins trois ailettes 14 disposées en étoile, permet un centrage et un appui répartis de manière homogène sur les parois d'une extrémité tubulaire 9 circulaire permettant ainsi de fixer la tête de potelet. Dans un autre mode de réalisation, la forme de la coiffe 6 est adaptée à une extrémité tubulaire 9 de section parallélépipédique. Dans ce cas, il convient d'utiliser au moins quatre ailettes 14 disposées en rectangle ou en carré pour assurer un blocage efficace.

Une telle tête de potelet est aisément amovible et peut s'adapter sur la plupart des extrémités 9 de potelets couramment utilisés. Selon la forme géométrique de cette extrémité, la coiffe 6 peut avoir une forme géométrique différente, il en est de même pour la jupe 11. En variante, les ailettes 14 ont une forme en demi-lune, dans ce cas, la forme des parois externes des pièces 12 et 15 est adaptée.

Dans un autre mode de réalisation représenté à la figure 5, les ailettes 14 sont maintenues dans un même plan horizontal par un organe de maintien, tel qu'un joint torique 19 passant dans une gorge 16 ménagée dans la grande base 14c de chaque ailette 14. En variante, le maintien des ailettes 14 peut être assuré par des rainures et/ou des languettes disposées sur la paroi 15b du coin tronconique 15.

## Revendications

1. Tête de potelet (3) pour un potelet (1) comprenant un élément tubulaire (2) et assurant l'arrimage d'un point d'ancrage (5) destiné à prévenir les chutes, ladite tête de potelet (3), fixée à l'extrémité supérieure (9) de l'élément tubulaire (2), permettant le maintien d'un ancrage (5) par des moyens de fixation tout en assurant une protection contre la corrosion de l'élément tubulaire (2) en obturant ladite extrémité (9) par une partie coiffante (6), **caractérisée en ce que** ladite tête de potelet (3) est montée de façon amovible sur ladite extrémité supérieure (9) et comprend un organe de positionnement (11) sur ladite extrémité supérieure (9) situé sur une face (10) de ladite partie coiffante (6) et des moyens (12, 15, 17), situés sur ladite face (10) et assurant, après insertion dans ladite extrémité (9), le blocage de ladite tête de potelet (3) sur ladite extrémité (9).

2. Tête de potelet selon la revendication 1, **caractérisée en ce que** la partie coiffante (6) comprend sur, une partie de sa face (10) en contact avec l'extrémité supérieure (9) dudit élément tubulaire (2), un logement (E) de réception d'un bord (9a) de ladite extrémité (9).

3. Tête de potelet selon la revendication 2, **caractérisée en ce que** ledit logement (E) a des dimensions suffisantes pour coopérer avec des parois d'épaisseurs différentes (figures 3 et 4) de ladite extrémité (9).

4. Tête de potelet selon la revendication 1, **caractérisée en ce que** ladite tête (3) comprend, sur la face (10) en contact avec ladite extrémité supérieure (9), un élément tronconique (12) destiné à être inséré dans ladite extrémité supérieure (9) et un coin creux (15) tronconique se déplaçant en direction de l'élément tronconique (12), sous l'action d'un organe de traction et de blocage (17).

5. Tête de potelet selon la revendication 4, **caractérisée en ce que** des surfaces externes tronconiques (12b, 15b) de l'élément (12) et du coin (15) tronconiques coopèrent respectivement et de manière simultanée avec des surfaces inclinées complémentaires (14a, 14b) d'au moins un organe d'appui (14) sur la paroi interne de ladite extrémité (9)

6. Tête de potelet selon la revendication 4, **caractérisée en ce qu**'au moins un organe d'appui (14) est situé entre ledit élément (12) et ledit coin (15) tronconiques, de sorte que le rapprochement de ces derniers provoque un déplacement radial et centrifuge simultané dudit organe d'appui (14).

7. Tête de potelet selon une des revendications précédentes, **caractérisée en ce que** ledit élément (12) tronconique comprend au moins un moyen de guidage vertical (13) d'au moins un organe d'appui (14).

8. Tête de potelet selon la revendication 7, **caractérisée en ce que** ledit moyen de guidage comprend au moins une paire de languettes verticales (13) disposées de part et d'autre dudit organe d'appui (14).

9. Tête de potelet selon l'une des revendications 4 à 6, ou 7 ou 8 lorsqu'elles dépendent de la revendication 4, **caractérisée en ce qu**'elle comprend un organe de traction et de blocage (17) destiné à s'insérer longitudinalement dans ledit élément (12) et dans ledit coin (15) tronconiques pour assurer simultanément leur rapprochement et le déplacement radial dudit organe (14).

10. Tête de potelet selon la revendication 9, **caractérisée en ce que** ledit organe de traction et de blocage (17) assure le maintien d'au moins un organe d'appui (14) en position bloquée contre la paroi interne de ladite extrémité (9).

11. Equipement de protection destiné à prévenir les chutes en hauteur comprenant au moins un dispositif d'ancrage arrimé à une structure porteuse par au moins un potelet (1) comprenant un élément tubulaire (2) muni d'une tête de potelet (3) résistante à l'arrachement selon l'une quelconque des revendications précédentes.

## Claims

1. Stanchion head (3) for a stanchion (1) comprising a tubular element (2) and bringing about the fastening of an anchoring point (5) which is intended to prevent falls, the said stanchion head (3), which is fixed to the upper end (9) of the tubular element (2), making it possible to hold an anchorage (5) in position by fixing means while at the same time bringing about the protection of the tubular element (2) against corrosion by occluding the said end (9) by a capping part (6), **characterised in** the said stanchion head (3) is mounted in a detachable manner on the said upper end (9) and comprises a component (11) which provides positioning on the said upper end (9), which component is situated on one face (10) of the said capping part (6), and means (12, 15, 17) which are situated on the said face (1) and bring about, after insertion in the said end (9), the clamping of the said stanchion head (3) onto the said end (9).

2. Stanchion head according to claim 1, **characterised in that** the capping part (6) comprises, on a part of its face (10) which is in contact with the upper end (9) of the said tubular element (2), a housing (E) for receiving an edge (9a) of the said end (9).

3. Stanchion head according to claim 2, **characterised in that** the said housing (E) has dimensions which are sufficient to cooperate with walls of the said end (9) which are of different thicknesses (Figures 3 and 4).

4. Stanchion head according to claim 1, **characterised in that** the said head (3) comprises, on the face (10) which is in contact with the said upper end (9), a frustoconical element (12) which is intended to be inserted in the said upper end (9), and a frustoconical hollow wedge (15) which is displaced in the direction of the frustoconical element (12) under the action of a pulling and clamping component (17).

5. Stanchion head according to claim 4, **characterised in that** frustoconical outer surfaces (12b, 15b) on the frustoconical element (12) and frustoconical wedge (15) cooperate, respectively and simultaneously, with complementary inclined surfaces (14a, 14b) on at least one component (14) which provides support on the inner wall of the said end (9).

6. Stanchion head according to claim 4, **characterised in that** at least one supporting component (14) is situated between the said frustoconical element (12) and the said frustoconical wedge (15), so that the coming together of said element and wedge gives rise to simultaneous radial and centrifugal displacement of the said supporting component (14).

7. Stanchion head according to one of the preceding claims, **characterised in that** the said frustoconical element (12) comprises at least one means (13) for vertically guiding at least one supporting component (14).

8. Stanchion head according to claim 7, **characterised in that** the said guide means comprises at least one pair of vertical tongues (13) which are disposed on either side of the said supporting component (14).

9. Stanchion head according to one of claims 4 to 6, or claims 7 or 8 when they depend upon claim 4, **characterised in that** said stanchion head comprises a pulling and clamping component (17) which is intended to be inserted longitudinally in the said frustoconical element (12) and in the said frustoconical wedge (15) in order to bring about, simultaneously, their coming together and the radial displacement of the said component (14).

10. Stanchion head according to claim 9, **characterised in that** the said pulling and clamping component (17) brings about the holding of at least one supporting component (14) in the clamped position against the inner wall of the said end (9).

11. Protective equipment intended to prevent falls from a height, said equipment comprising at least one anchoring device fastened to a load-bearing structure by at least one stanchion (1) comprising a tubular element (2) provided with a stanchion head (3) according to one of the preceding claims, which is resistant to being torn out.

## Patentansprüche

1. Pfostenkopf (3) für einen Pfosten (1), ein Rohrelement (2) umfassend und die Koppelung (Befestigung) eines Ankerpunktes (5) sicherstellend, der zur Verhinderung von Abstürzen dient, wobei der Pfostenkopf (3), der am oberen Ende (9) des Rohrelements (2) befestigt ist, den Halt einer Verankerung (5) durch Befestigungsmittel unter Sicherstellung eines Schutzes gegen die Korrosion des Rohrelements (2), indem das Ende (9) durch ein Abdeckteil (6) verschlossen wird, gestattet, **dadurch gekennzeichnet, dass** der Pfostenkopf (3) in lösbarer Weise auf dem oberen Ende (9) montiert ist und ein Positionierelement (11) auf dem oberen Ende (9), das auf einer Fläche (10) des Abdeckteils (6) angeordnet ist, und Mittel (12, 15, 17) umfasst, die auf der Fläche (10) angeordnet sind und nach der Einführung in das Ende (9) die Arretierung des Pfostenkopfes (3) auf dem Ende (9) sicherstellen.

2. Pfostenkopf nach Anspruch 1, **dadurch gekennzeichnet, dass** das Abdeckteil (6) auf einem Bereich seiner im Kontakt mit dem oberen Ende (9) des Rohrelements (2) befindlichen Fläche (10) einen Aufnahmeraum (E) für einen Rand (9a) des Endes (9) umfasst.

3. Pfostenkopf nach Anspruch 2, **dadurch gekennzeichnet, dass** die Aufnahme (E) ausreichende Abmessungen aufweist, um mit Wänden unterschiedlicher Dicken (Fign. 3 und 4) des Endes (9) zusammenzuarbeiten.

4. Pfostenkopf nach Anspruch 1, **dadurch gekennzeichnet, dass** der Kopf (3) auf der im Kontakt mit dem oberen Ende (9) befindlichen Fläche (10) ein kegeliges Element (12), das vorgesehen ist, in das obere Ende (9) eingeführt zu werden, und einen hohlen kegeligen Keil (15) umfasst, der sich in Richtung des kegeligen Elements (12) unter der Wirkung eines Zug- und Blockierorgans (17) verschiebt.

5. Pfostenkopf nach Anspruch 4, **dadurch gekennzeichnet, dass** die äußeren kegeligen Flächen (12b, 15b) des kegeligen Elements (12) und des kegeligen Keils (15) jeweils und in simultaner Weise mit komplementären geneigten Flächen (14a, 14b) mindestens eines Organs (14) zum Abstützen auf der Innenwand des Endes (9) zusammenarbeiten.

6. Pfostenkopf nach Anspruch 4, **dadurch gekennzeichnet, dass** mindestens ein Abstützorgan (14) zwischen dem kegeligen Element (12) und dem kegeligen Keil (15) angeordnet ist, derart, dass die Annäherung dieser letzteren eine gleichzeitige radiale und zentrifugale Bewegung des Abstützorgans (14) hervorrufen.

7. Pfostenkopf nach einem der vorhergehenden Ansprüche, **dadurch gekennzeichnet, dass** das kegelige Element (12) mindestens ein vertikales Führungsmittel (13) für mindestens ein Abstützorgan (14) umfasst.

8. Pfostenkopf nach Anspruch 7, **dadurch gekennzeichnet, dass** das Führungsmittel mindestens ein Paar von vertikalen Zungen (13) umfasst, die beidseitig des Abstützorgans (14) angeordnet sind.

9. Pfostenkopf nach einem der Ansprüche 4 bis 6 oder 7 oder 8, wenn sie vom Anspruch 4 abhängen, **dadurch gekennzeichnet, dass** er ein Zug- und Blockierorgan (17) umfasst, das dazu dient, in das kegelige Element (12) und den kegeligen Keil (15) einzugreifen, um gleichzeitig ihre Annäherung und die radiale Bewegung des Organs (14) sicherzustellen.

10. Pfostenkopf nach Anspruch 9, **dadurch gekennzeichnet, dass** das Zug- und Blockierorgan (17) den Halt von mindestens einem Abstützorgan (14) in der blockierten Stellung gegen die Innenwand des Endes (9) sicherstellt.

11. Schutzausrüstung zum Verhindern von Abstürzen aus der Höhe, mindestens eine Verankerungsvorrichtung umfassend, die an eine Tragstruktur durch mindestens einen Pfosten (1) gekoppelt ist, der ein mit einem gegen das Herausziehen beständigen Pfostenkopf (3) nach einem der vorhergehenden Ansprüche ausgerüstetes Rohrelement (2) umfasst.
